# EUROPÄISCHE PATENTSCHRIFT

(11) **EP 4 289 631 B1**
(45) Veröffentlichungstag und Bekanntmachung des Hinweises auf die Patenterteilung: **16.10.2024**
(21) Anmeldenummer: 22178212.1
(22) Anmeldetag: 09.06.2022
(51) Int. Cl.: B41J 3/407, B41J 3/54, B41J 11/00, B41J 13/00

(54) **DRUCKANLAGE UND VERFAHREN ZUM BEDRUCKEN VON DRUCKGUT**
PRINTER AND METHOD FOR PRINTING ITEMS
SYSTÈME D'IMPRESSION ET PROCÉDÉ D'IMPRESSION DE PRODUITS À IMPRIMER

(43) Veröffentlichungstag der Anmeldung: 13.12.2023
(73) Patentinhaber: Schiestl, Angelo, 6336 Langkampfen (AT)
(72) Erfinder: Schiestl, Angelo, 6336 Langkampfen (AT)
(74) Vertreter: Wunderlich & Heim Patentanwälte PartG mbB

(56) Entgegenhaltungen:
- EP-A1- 2 033 795
- WO-A1-2015/052240
- WO-A1-2018/083164

## Beschreibung

Die Erfindung betrifft eine Druckanlage zum Bedrucken von Druckgut mit mehreren Digitaldruckstationen, mindestens einer Vor- und/oder Nachbehandlungsstation und mehreren Druckgutträgern zum Aufnehmen des Druckgutes und zum Transportieren des Druckgutes zu den Stationen und mit mindestens einer Ebene. Hierbei weisen die Druckgutträger jeweils einen eigenen Antrieb, ein lenkbares Fahrgestell und eine Steuereinheit zum unabhängigen Verfahren der Druckgutträger auf der mindestens einen Ebene auf.

Des Weiteren betrifft die Erfindung ein Verfahren zum Bedrucken eines Druckgutes, wobei zum Bedrucken des Druckgutes mehrere Digitaldruckstationen und mindestens eine Vor- und/oder Nachbehandlungsstation vorgesehen sind. Das Druckgut wird hierbei jeweils auf einem Druckgutträger angeordnet und damit zu den Stationen transportiert. Hierzu weisen die Druckgutträger jeweils einen eigenen Antrieb, ein lenkbares Fahrgestell und eine Steuereinheit auf, mit welchen die Druckgutträger unabhängig voneinander verfahren werden.

Eine Druckanlage geht beispielsweise aus der WO 2009/146767 A1 hervor. Bei dieser bekannten Druckanlage wird ein zu bedruckendes Textil als Druckgut auf einen Druckgutträger aufgebracht. Der Druckgutträger mit dem aufgespannten Textil durchläuft mehrere Digitaldruckstationen, welche in einer Linie entlang einer Förderbahn angebracht sind. Entlang der Förderbahn können weitere Bearbeitungsstationen, etwa zur Vor- oder Nachbehandlung, angeordnet sein. Eine solche Druckanlage arbeitet effizient, wenn viele Druckgüter gleich zu bedrucken sind.

Bei einem individuellen, insbesondere digitalen, Bedrucken von Textilien, etwa von T-Shirts, kann es erforderlich sein, dass ein erstes Textil beispielsweise nur mit einer Farbe zu bedrucken ist, während ein nachfolgendes Textil mit mehreren Farben zu bedrucken ist. Auch kann es sein, dass einige Textilien eine Vorbehandlung, etwa eine Grundierung benötigen, ein anderes Textil jedoch nicht. Da jedoch alle Textilien alle Stationen durchlaufen, ist der Zeitaufwand für alle Textilien nahezu gleich hoch und die Effizienz einer solchen Druckanlage sinkt.

Aus der EP 2 509 791 B1 ist eine Druckmaschine bekannt, bei welcher entlang eines Basisrahmens eine Vielzahl von Druckstationen entlang einer ovalförmigen Umlaufbahn angeordnet sind. Weiterhin sind eine Vielzahl von Druckgutträgern vorgesehen, welche ein zu bedruckendes Werkstück zu den einzelnen Druckstationen entlang der Umlaufbahn transportieren. Zur Erhöhung der Flexibilität ist bei dieser Druckmaschine vorgesehen, dass jeder Druckgutträger mit einem Antrieb ausgestattet ist, welcher über eine Kontaktverbindung mit einer elektrischen Energiequelle verbunden ist. Weiterhin weist jeder Druckgutträger mindestens ein Antriebsrad zum Antreiben des Druckgutträgers auf, wobei das Antriebsrad mit einer Führungsbahn reibschlüssig oder formschlüssig in Eingriff steht. Trotz der erhöhten Flexibilität bestimmt etwa beim Durchlauf eines Werkstücks, welches mit einer Vielzahl von Farben zu bedrucken ist, dieses den Gesamtdurchsatz durch die Druckmaschine.

Aus der EP 3 121 015 A1 geht eine Druckvorrichtung mit einem Drucktisch hervor, auf welchem zwei Paletten parallel zueinander zwischen einer Rüststation und einer Druckstation verfahrbar gelagert sind.

Aus der WO 2020/025130 A1 ist eine gattungsgemäße Druckanlage bekannt, bei der Druckgutträger frei auf einem Boden einer Produktionsanlage verfahrbar sind. Die dort beschriebene Druckanlage benötigt jedoch eine relativ große Grundfläche, insbesondere wenn Erweiterungen der Druckanlage notwendig sind.

Aus der WO 2018/083164 A1 ist eine Druckvorrichtung zum Bedrucken von Objekten bekannt, die eine Vielzahl von Tragevorrichtungen zum Tragen der zu bedruckenden Objekte aufweist. Die Tragevorrichtungen umfassen jeweils eine drehbare Handhabungsvorrichtung, die zum Halten und Drehen eines Objekts konfiguriert ist. Eine in einer Seitenansicht insgesamt ovale Schiene definiert einen geschlossenen umlaufenden Bahnweg mit zwei parallelen oberen und unteren linearen Segmenten, die durch bogenförmige Segmente an entgegengesetzten Enden verbunden sind und entlang dem jede der Vielzahl von Tragevorrichtungen mit einem einzelnen Freiheitsgrad bewegt werden kann. Eine Vielzahl von Bearbeitungsstationen sind entlang dem Bahnweg angeordnet und umfassen mindestens eine Druckstation. Eine Steuerung ist so konfiguriert, dass sie die Position und die Geschwindigkeit jeder der Transportvorrichtungen entlang der Schiene unabhängig steuert. Die Handhabungsvorrichtung ist so angeordnet, dass sie ein Objekt an mindestens einer der mehreren Bearbeitungsstationen durch Kopplung mit einer Antriebsvorrichtung dreht, die an der mindestens einen Bearbeitungsstation angeordnet ist, so dass ein Drehmoment von der Antriebsvorrichtung auf die Handhabungsvorrichtung übertragen wird.

Aus der EP 2 033 795 A1 ist eine Druckvorrichtung bekannt, bei der ein Bewegungsmechanismus mit Zahnrädern und Zahnriemen zum Bewegen einer Arbeitsvorrichtung über einem Drucksubstrat vorwärts, rückwärts, links und rechts, ohne den Durchgang einer Palette zu unterbrechen, vorgesehen ist. Der Druckvorgang erfolgt durch Ausstoßen von Tintentröpfchen auf das Drucksubstrat, das befördert und gesichert wird, während ein Drucckopf bewegt wird.

Die WO 2015/052240 A1 offenbart eine taktweise arbeitende Druckmaschine zum Bedrucken dreidimensionaler Objekte mittels Tintenstrahldruck in mindestens einer Druckstation mit einem Transportsystem, insbesondere einem Taktrad, auf welchem eine antreibbare Aufnahme für das dreidimensionale Objekt angeordnet ist.

Der Erfindung liegt die **Aufgabe** zugrunde, eine Druckanlage und ein Verfahren zum Bedrucken von Druckgut anzugeben, mit welchen auch individuell unterschiedlich zu bedruckendes Druckgut mit hoher Effizienz bedruckbar ist und dennoch der Platzverbrauch reduziert werden kann..

Diese Aufgabe wird nach der Erfindung mit einer Druckanlage mit den Merkmalen des Anspruchs 1 sowie durch ein Verfahren mit den Merkmalen des Anspruchs 15 gelöst.

Bevorzugte Ausführungsformen der Erfindung sind in den Unteransprüchen, der Beschreibung sowie in der Figur und deren Erläuterung angegeben.

Die erfindungsgemäße Druckanlage ist dadurch weitergebildet, dass sie mindestens eine erste und eine zweite Ebene aufweist, wobei jede Ebene im Wesentlichen als durchgehende Fläche ausgebildet ist. Ferner ist vorgesehen, dass die erste und die zweite Ebene vertikal versetzt zueinander angeordnet sind, wobei die Stationen auf beiden Ebenen angeordnet sind. Auf den Ebenen sind die Druckgutträger frei verfahrbar. Ferner ist eine Transportvorrichtung vorgesehen, welche einen Transfer eines Druckgutträgers von der ersten auf die zweite Ebene ermöglicht.

Die Ebenen sind eben ausgebildet. Die Ebenen können je als Bodenfläche eines Stockwerkes angesehen werden. Grundsätzlich können mehr als zwei Ebenen vorgesehen sein. Auch müssen die Ebenen nicht zwingend identisch ausgebildet sein. Es kann beispielsweise sein, dass die erste Ebene deutlich größer als die zweite Ebene ist.

Die Ebenen sind als durchgehende ebene Fläche ausgebildet. Im Rahmen der Erfindung soll hierbei verstanden werden, dass sie ähnlich einem Hallenboden oder dergleichen ausgebildet sind, so dass die Druckgutträger beliebig und frei verfahrbar sind.

Entsprechend der Erfindung ist vorgesehen, dass die erste und die zweite Ebene sowie - falls weitere Ebenen vorgesehen sind - diese ebenfalls vertikal versetzt zueinander angeordnet sind. Anders ausgedrückt sind sie übereinander angeordnet. Hierbei müssen sie jedoch nicht zwingend nur vertikal zueinander versetzt angeordnet sein, sondern können auch treppenartig zusätzlich horizontal zumindest teilweise voneinander versetzt angeordnet sein.

Bei einer vertikal versetzten Anordnung der Ebenen wird ermöglicht, dass die Druckanlage eine zweite Dimension erhält, so dass beim Aufbau einer Druckanlage zusätzlich in die Höhe expandiert werden kann.

Der Transfer eines Druckgutträgers von einer Ebene zu einer anderen kann sowohl aktiv als auch passiv sowie aus einer Kombination der beiden Arten erfolgen. Bei einem aktiven Transfer sorgt der Druckgutträger selbst -aktiv - für den Transfer. Im einfachsten Fall, in dem dieser eine Verbindung zwischen den Ebenen befährt oder nutzt, um von einer Ebene zu einer anderen Ebene zu gelangen. Die notwendige Kraft stammt also im Wesentlichen vom Druckgutträger selbst. Bei einem passiven Transfer wird der Druckgutträger im Wesentlichen von der Transporteinrichtung auf die andere Ebene transferiert, beispielsweise mittels eines Förderbandes. Die Kraft stammt also von der Transporteinrichtung.

Somit ist es möglich, auf beispielsweise einer Grundfläche von 1.000 m² bei vier vorgesehenen Ebenen insgesamt 4.000 m² Grundfläche für die Druckanlage vorzusehen.

Um es den frei auf den Ebenen beweglichen Druckgutträgern zu ermöglichen, die Ebene zu wechseln, ist entsprechend der Erfindung eine Transportvorrichtung vorgesehen. Mittels dieser kann ein Transfer eines oder auch mehrerer Druckgutträger von einer Ebene auf die nächste Ebene erfolgen.

Eine Grundidee der Erfindung liegt darin, von einer linearen Förderbahn für alle Druckgutträger abzugehen und diese als frei verfahrbare Druckgutträger auszubilden. Hierfür weisen die Druckgutträger jeweils einen eigenen Antrieb, ein lenkbares Fahrgestell und eine Steuereinheit zum unabhängigen Verfahren der Druckgutträger auf.

Nach einem weiteren Aspekt der Erfindung sind die einzelnen Stationen nicht mehr linear oder sequenziell zueinander angeordnet, sondern in der Fläche verteilt an einer Transportfläche positioniert, auf welcher die Druckgutträger frei oder beliebig verfahrbar sind.

Gemäß einem Aspekt der Erfindung können so die einzelnen Druckgutträger frei und allein abhängig von Auftragsdaten geeignete und frei verfügbare Stationen der Druckanlage ansteuern. Hierdurch wird ein First in-First out-Prinzip aufgehoben und von einer sequenziellen Abarbeitung von Druckaufgaben abgegangen. Ein Druckgutträger mit einem Druckgut, welches beispielsweise nur mit einer Farbe zu bedrucken ist, kann so einen früher gestarteten Druckgutträger, welcher mehrere Druckstationen zu durchlaufen hat, überholen. So kann Druckgut zeiteffizient bedruckt werden, wobei gleichzeitig die einzelnen Druck- und Bearbeitungsstationen effizient genutzt werden können.

Ein weiterer Aspekt der Erfindung kann darin gesehen werden, dass durch die vertikal zueinander vorgesehene Anordnung von mehreren Ebenen die zur Verfügung stehende Grundfläche erhöht wird. Jedoch ist es nicht ohne Weiteres möglich, die Druckgutträger zwischen den einzelnen Ebenen zu verfahren. Aus diesem Grund ist entsprechend der Erfindung eine hierfür ausgebildete Transportvorrichtung vorgesehen, welche für einen Transfer eines oder mehrerer Druckgutträger von einer zu einer nächsten Ebene dient. Bei beispielsweise drei Ebenen ist es aber nicht zwingend erforderlich, dass nur streng ein Transport von der ersten zur zweiten Ebene, sondern auch ein Transport direkt von der ersten zur dritten Ebene ermöglicht wird.

Mittels der Transporteinrichtung wird somit eine weitere Dimension für die Druckanlage ermöglicht, so dass deutlich höhere Freiheitsgrade realisierbar sind. Dies ist insbesondre zu beachten, da gängige Druckanlagen mit entsprechenden Behandlungsstationen und Druckgutträgern eine Bauhöhe von beispielsweise maximal drei Metern haben, wohingegen Fabrikationshallen ohne Probleme eine Höhe von 10 Metern besitzen können. Somit ist es möglich, in einer gängigen Fabrikationshalle beispielsweise drei Ebenen vorzusehen.

Ein Vorteil der Erfindung besteht darin, dass die gesamte Druckanlage relativ einfach an Kapazitätsänderungen, insbesondere durch Hinzufügen weiterer notwendiger Druckstationen oder Bearbeitungsstationen, angepasst werden kann.

Grundsätzlich kann die Transporteinrichtung beliebig ausgebildet sein. Denkbar sind insbesondre sowohl aktive als auch passiv angetriebene Transporteinrichtungen oder Kombinationen hiervon.

Bei einer passiven Transporteinrichtung kann es sich beispielsweise um eine Rampe handeln, welche von einer ersten Ebene auf eine zweite Ebene führt. Anders ausgedrückt kann das erfindungsgemäße Konzept der Druckanlage analog zu einem Parkhaus ausgeführt sein, welches das Fahren eines Kraftfahrzeugs von einer Ebene auf die andere Ebene ermöglicht. Hierbei ist jedoch zu berücksichtigen, dass die Steigung so dimensioniert ist, dass die Druckgutträger sie gut überwinden können und auch beim Auf- und Abfahren nicht aufsetzen.

Bevorzugt ist es jedoch, wenn die Transporteinrichtung eine aktiv angetriebene Transporteinrichtung ist. Diese kann beispielsweise in Art eines Aufzuges, eines Förderbandes oder eines Paternosters ausgebildet sein.

Bevorzugt ist es, wenn die Transporteinrichtung ausgebildet ist, um die Anwesenheit eines Druckgutträgers in einem Detektionsbereich zu detektieren und den detektierten Druckgutträger nach der Detektion auf eine andere Ebene zu transportieren. Dies kann beispielsweise der Fall sein, wenn eine aufzugartige Transportvorrichtung vorgesehen ist. Diese weist eine Transportbox auf, in welche ein Druckgutträger hineinfährt. Wird dessen Anwesenheit detektiert, so bewegt sich die Transportbox vertikal zu einer anderen Ebene. Nach deren Erreichen kann über ein entsprechendes Signal dies dem Druckgutträger signalisiert werden, so dass er die Transportbox wiederum verlässt. Der Detektionsbereich kann so beispielsweise in dem Transportmittel der Transporteinrichtung liegen, aber auch vor diesem.

Eine andere Möglichkeit, die alternativ oder zusätzlich vorgesehen sein kann, ist, dass der Druckgutträger aktiv ein Signal an die Transporteinrichtung aussendet. Diese ist ausgebildet, um das Signal zu empfangen und den Druckgutträger im Anschluss auf eine andere Ebene zu transportieren. Ein solches Signal kann beispielsweise genutzt werden, um ein Förderband zu aktivieren, welches analog zu Rolltreppen oder dergleichen ausgebildet sein kann. Grundsätzlich sind auch Kombinationen verschiedener Transporteinrichtungen möglich.

In einer Ausführungsform kann eine zentrale Rechnereinheit vorgesehen sein, welche ausgebildet ist, um die Transporteinrichtung abhängig von der Position des Druckgutträgers zu steuern, um den Druckgutträger auf eine andere Ebene zu transportieren. In ähnlicher Weise wie zuvor beschrieben ist es somit möglich, den Transportvorgang der Transporteinrichtung aktiv auszulösen. Grundsätzlich kann der Transportvorgang jedoch auch durch Auslösen einer Lichtschranke oder eines Näherungsschalters veranlasst werden.

Eine bevorzugte Ausführungsform der Erfindung besteht darin, dass mindestens eine Ladestation zum Beladen des Druckgutes auf den Druckgutträger und/oder mindestens eine Entladestation zum Entnehmen des bedruckten Druckgutes von dem Druckgutträger vorgesehen ist. An diesen Lade- beziehungsweise Entladestationen kann Bedienpersonal zum manuellen Laden oder Entladen vorgesehen sein. Die Ladestationen können auch teilautomatisiert oder vollautomatisiert vorgesehen sein, wobei etwa ein Laderoboter ein Druckgut, etwa ein T-Shirt, aus einem Lager entnimmt und dem Druckgutträger zuführt.

Hinsichtlich des Druckgutes sind vorzugsweise Textilien, insbesondere Bekleidungsstücke, wie T-Shirts, Sweatshirts etc. vorgesehen. Die Erfindung ist jedoch nicht auf das Bedrucken von Textilien beschränkt, sondern kann insbesondere auch das Bedrucken von Leder, Holz, Stein, Keramik, Metallteilen, Kartons, Kunststoffen oder sonstigen einzelnen Stückgütern eingesetzt werden.

Eine weitere bevorzugte Ausführungsvariante der Erfindung kann darin gesehen werden, dass die Steuereinheit des Druckgutträgers eine Empfangseinrichtung zum Empfangen von Auftragsdaten für einen Druckauftrag des aufgenommenen Druckgutes aufweist. Die Empfangseinrichtung kann dabei kontaktgebunden zur Datenübertragung etwa an der Ladestation oder vorzugsweise kontaktlos arbeiten. Die Empfangseinheit kann insbesondere ein Scanner sein.

Besonders vorteilhaft ist es dabei, dass an der Ladestation eine Sendeeinrichtung zum Übertragen und/oder Anzeigen von Auftragsdaten vorgesehen ist. Mit der Aufnahme des Druckgutes erhält somit der verfahrbare Druckgutträger alle notwendigen Auftragsdaten und somit die notwendigen Informationen, welche einzelnen Druck- und Bearbeitungsstationen anzufahren sind. Die vorhandenen Stationen können in einem entsprechenden Speicher der Steuereinheit des Druckgutträgers hinterlegt sein.

Besonders zweckmäßig ist es nach einer Weiterbildung der Erfindung, dass eine zentrale Rechnereinheit vorgesehen ist, welche mit den Stationen in Verbindung steht. Somit können über die zentrale Rechnereinheit der Betriebszustand aller Stationen abgefragt und auch entsprechende Daten an die Stationen übertragen werden.

Eine besonders effiziente Betriebsweise ergibt sich nach einer weiteren Ausführungsform der Erfindung dadurch, dass die Stationen Datenübertragungseinrichtungen aufweisen, welche Informationen zur Auslastung der Station an die zentrale Rechnereinheit und/oder die Steuereinheit der Druckgutträger übertragen.

Besonders zweckmäßig ist es dabei, dass die zentrale Rechnereinheit mit den verfahrbaren Druckgutträgern in Datenverbindung steht.

Auf diese Weise erhalten die Steuereinheiten der verfahrbaren Druckgutträger alle notwendigen Informationen, welche notwendig sind, einen erteilten Auftrag in effizienter Weise abzuarbeiten. Anhand von vorgegebenen Bedingungen kann die Steuereinheit oder die zentrale Rechnereinheit eigenständig entscheiden, welche Station und in welcher Abfolge einzelne Stationen zum Erfüllen eines Druckauftrages anzufahren sind.

Grundsätzlich können die Druckgutträger mit jedem geeigneten Antrieb versehen sein. Insbesondere können auch ein induktiver Antrieb und/oder zumindest eine induktive Energieversorgung von Seiten der Transportfläche erfolgen. Besonders vorteilhaft ist es nach einer Weiterbildung der Erfindung, dass der Antrieb des Druckgutträgers als ein Elektroantrieb ausgebildet ist und dass der Druckgutträger eine aufladbare Batterie aufweist. Die Batterie kann dabei vorzugsweise ein Lithiumionenakku sein, der sehr leistungsstark ist und einen relativ preiswerten Energiespeicher darstellt.

Besonders zweckmäßig ist es dabei, dass mindestens eine elektrische Aufladestation vorgesehen ist, welche zum Aufladen der Batterie des Druckgutträgers ausgebildet ist. Die Aufladestationen können mit Bearbeitungsstationen kombiniert sein oder separate Auflade- oder Wartungsstationen sein. Insbesondere kann eine Vielzahl von Aufladestationen an der Transportfläche angeordnet sein. Dabei entscheidet die Steuereinheit jedes Druckgutträgers oder die zentrale Rechnereinheit, wann und welche Aufladestation durch den verfahrbaren Druckgutträger anzusteuern ist. Dies kann abhängig von der Restkapazität der Batterie und von freien Kapazitäten an Aufladestationen entschieden werden.

Auch wenn die erfindungsgemäße Druckanlage vorzugsweise mit Digitaldruckstationen versehen ist, können ergänzend oder gegebenenfalls auch alternativ andere Druckstationen oder sonstige Bearbeitungsstationen vorgesehen sein. Besonders bevorzugt ist es dabei, dass mindestens eine Trocknerstation und/oder mindestens eine Pressstation und/oder mindestens eine Beflockungsstation und/oder mindestens die Siebdruckstation und/oder mindestens eine weitere Bearbeitungsstation vorgesehen sind.

Eine Trocknungsstation dient während oder nach dem Bedrucken zum Trocknen eines aufgebrachten Substrates oder einer Tinte. Eine Pressstation kann zum zusätzlichen Fixieren des aufgebrachten Mediums und insbesondere der Tinte dienen. Für bestimmte Drucke mit Faseroberfläche kann eine sogenannte Beflockungsstation zum Aufbringen von Fasern oder sonstigen gestalterischen Elementen vorgesehen sein. Zum schnellen Aufbringen größerer Mengen von Tinte oder anderen Substanzen kann mindestens eine Siebdruckstation mit einer Siebdruckschablone angeordnet sein. Ein Siebdruck ist dabei insbesondere zum Aufbringen einer Grundierung besonders vorteilhaft, etwa einer Weißgrundierung auf einem dunklen oder schwarzen Textil.

Nach einer Weiterbildung der Erfindung ist es vorteilhaft, dass durch die Steuereinheit speicherbar ist, welche Stationen zum Abarbeiten des Auftrags angefahren worden sind, und dass eine Auswerteeinheit vorgesehen ist, welche zur Qualitätssicherung ein Druckergebnis des zu bedruckenden Druckgutes mit den verwendeten Stationen abgleicht.

Werden bei einer Qualitätssicherung Mängel am Druckergebnis festgestellt, kann anhand der abgespeicherten Bearbeitungsdaten mit den verwendeten Stationen ermittelt werden, welche Station eventuell gewartet oder zur Vermeidung von Fehldrucken abgeschaltet werden muss. Durch eine entsprechende Automatisierung der Qualitätssicherung, etwa durch ein Kamerasystem mit einem Bildverarbeitungssystem, können so auch erste Abweichungen an einem Druckergebnis so frühzeitig ermittelt werden, dass durch eine rechtzeitige Wartung einzelner Stationen ein fehlerfreier Druckbetrieb erreicht oder zumindest angestrebt werden kann.

Das erfindungsgemäße Verfahren ist dadurch gekennzeichnet, dass die Stationen auf einer ersten und/oder zweiten vertikal versetzt zueinander angeordneten Ebene angeordnet sind, auf welchen die Druckgutträger frei zu einzelnen Stationen verfahren werden. Außerdem ist eine Transportvorrichtung vorgesehen, mittels derer die Druckgutträger von der ersten auf die zweite Ebene transportiert werden. Ein Rücktransport kann mit der gleichen, einer weiteren und/oder mit einer anders ausgebildeten Transporteinrichtung erfolgen.

Das erfindungsgemäße Verfahren kann insbesondere mit der zuvor beschriebenen erfindungsgemäßen Druckanlage durchgeführt werden. Hierbei können auch mehrere Transporteinrichtungen vorgesehen sein.

In der einzigen Zeichnung ist schematisch eine erfindungsgemäße Druckanlage 10 in stark verkleinertem Maßstab dargestellt.

Die Druckanlage 10 weist drei Transportflächen oder Ebenen 12a, 12b, 12c auf. Hierbei kann eine der Ebenen 12a ein Hallenboden sein. Die anderen beiden Ebenen 12b, 12c können eine ähnliche ebene und durchgehende Fläche ausbilden. Die Ebenen 12a, 12b, 12c sind in der hier dargestellten Ausführungsform vertikal versetzt zueinander, insbesondere übereinander angeordnet.

Auf den Transportflächen 12a, 12b, 12c ist eine Vielzahl von verfahrbaren Druckgutträgern 40 angeordnet, welche jeweils ein kastenartiges lenkbares Fahrgestell 42 und eine obere Aufnahmefläche für ein zu bedruckendes Druckgut, insbesondere ein T-Shirt, aufweisen. Die Aufnahmefläche kann eine feste oder lösbare Palette aufweisen. Unter dem lenkbaren Fahrgestell 42 ist sowohl ein mechanischer Lenkmechanismus mit Lenkachse als auch eine Einzelradansteuerung mit Starrachse oder eine sonstige geeignete Lenkeinrichtung zu verstehen. Die verfahrbaren Druckgutträger 40 weisen einen nicht näher dargestellten Elektroantrieb auf, der von einer aufladbaren Batterie mit Energie versorgt wird. Weiterhin weisen die Druckgutträger 40, die auch als "Bot" bezeichnet werden können, eine Empfangs- oder Leseeinrichtung zum Aufnehmen von Auftragsdaten auf.

Die Auftragsdaten können an einer Ladestation 30, welche mit einer entsprechenden Sendeeinrichtung 32 versehen ist, aufgenommen werden, wenn automatisch oder von einer Bedienperson das Druckgut mit oder ohne Palette auf die Aufnahmefläche auf dem Druckgutträger 40 aufgebracht wird. Das Textil kann dabei einem unmittelbar an der Ladestation 30 vorgesehenen Lager entnommen werden. In dem dargestellten Ausführungsbeispiel ist die Ladestation 30 zum Beladen einer Vielzahl von Druckgutträgern 40 gleichzeitig als eine Aufladestation 34 ausgebildet, um die Batterie des Druckgutträgers 40 mit elektrischer Energie aufzuladen. Es können jedoch auch weitere Aufladestationen 34 getrennt von der Ladestation 30 an der Transportfläche 12 vorgesehen sein.

Weiterhin kann an der Ladestation 30 eine Überwachungseinrichtung, insbesondere ein Kamerasystem vorgesehen sein, mit welchem ein korrektes, insbesondere faltenfreies Aufbringen des Druckgutes auf dem Druckgutträger 40 überprüft werden kann. Wird ein Fehler beim Beladen festgestellt, fährt der Druckgutträger 40 unmittelbar wieder in die Ladestation 30 zur Fehlerbehebung zurück.

Entsprechend den in der Ladestation 30 übertragenen Auftragsdaten entscheidet eine Steuereinheit des Druckgutträgers 40 gegebenenfalls unter Einflussnahme einer zentralen Rechnereinheit, welche Stationen an der Transportfläche 12 anzusteuern sind.

So kann der Druckgutträger 40 zunächst eine Vorbehandlungsstation 16 anfahren, in welcher das Druckgut für das nachfolgende Bedrucken zunächst in bekannter Weise vorbehandelt wird. Anschließend kann der Druckgutträger 40 mit dem Druckgut eine oder mehrere digitale Druckstationen 14 anfahren, bei welchen mittels digitaler Tintenstrahldruckköpfe eine oder mehrere Farben auf das Druckgut aufgebracht werden. Dabei können die digitalen Druckstationen 14 als Durchlaufdruckstationen 14a ausgebildet sein, bei welchen der Druckgutträger 40 die Druckstation linear durchläuft. Alternativ oder ergänzend kann der Druckgutträger 40 mit dem Druckgut auch Stationsdrucker 14b ansteuern, bei welchem der Druckgutträger 40 mit dem Druckgut während des Druckvorganges an einer Druckposition feststeht. Nach dem digitalen Bedrucken verlässt der Druckgutträger 40 wieder die Druckposition an dem Stationsdrucker 14b.

Abhängig von dem Druckauftrag kann bei dem dargestellten Ausführungsbeispiel der Druckgutträger 40 auch eine oder mehrere Siebdruckstationen 24 anfahren, bei denen beispielsweise ein weißer Untergrund, Pretreatment, Spezialeffekte wie Glitter, Folien, Kleber, HD etc. aufgetragen werden können. Die Siebdruckstationen 24 können dabei mit automatischen Siebwechseleinrichtungen versehen sein.

Zur Nachbehandlung können auch weitere Stationen wie ein Trockner vorgesehen sein.

In dem dargestellten Ausführungsbeispiel der Druckanlage 10 fährt der Druckgutträger 40 nach dem letzten Druck- und Bearbeitungsschritt eine Entladestation 38 an, wobei eine Trocknerstation 20 der Entladestation 38 nachgeschaltet ist. In der Entladestation 38 kann das bedruckte Druckgut alleine oder mit einer lösbaren Palette von dem Druckgutträger 40 entnommen und über eine Fördereinrichtung 39 durch die abschließende Trocknerstation 20 und eine Verpackungsstation 22 verfahren werden. Von der Fördereinrichtung 39 kann dann das fertig bearbeitete und verpackte Druckgut zu einer Versandstation gebracht werden.

An der Entladestation 38 kann zur Qualitätsprüfung ebenfalls eine entsprechende Einrichtung, insbesondere ein Kamerasystem, vorgesehen sein. Bei festgestellten Qualitätsmängeln kann die mangelhafte Ware ausgeschleust oder der Druckgutträger 40 mit dem Druckgut zur Nachbearbeitung zu einer der vorgeschalteten Stationen, insbesondere auch zu der Ladestation 30 rückgeführt werden.

Nach dem Entnehmen des fertigen Druckgutes von dem Druckgutträger 40 kann der Druckgutträger 40 wieder für einen weiteren Bearbeitungsvorgang an die Ladestation 30 zurückkehren.

Um die einzelnen Ebenen 12a, 12b, 12c miteinander zu verbinden und es somit einem Druckgutträger 40 zu ermöglichen, auch die Ebene beziehungsweise Transportfläche 12a, 12b, 12c zu wechseln, ist entsprechend der Erfindung eine Transporteinrichtung 50 vorgesehen, welche die drei hier dargestellten Ebenen 12a, 12b, 12c miteinander verbindet. Grundsätzlich kann, wie bereits beschrieben, die Transporteinrichtung 50 beliebig ausgeführt sein. In der hier dargestellten Ausführungsform ist sie in Art eines Aufzuges mit einem beziehungsweise zwei Aufzugsschächten gezeigt.

Um beispielsweise von der untersten Ebene 12c auf die mittlere Ebene 12b zu gelangen, kann ein Druckgutträger 40 in die Transporteinrichtung 50 einfahren. Dann bewegt sich ein entsprechendes Transportmittel in der Transporteinrichtung 50 auf die Höhe der zweiten Ebene 12b. Im Anschluss kann der Druckgutträger 40 das Transportmittel verlassen.

Die Steuerung hierzu kann auf verschiedene Arten ausgeführt sein. Beispielsweise ist es möglich, dass der Druckgutträger 40 über einen drahtlosen oder drahtgebundenen Kontakt einem entsprechenden Empfänger in oder an der Transporteinrichtung 50 mitteilt, auf welche Ebene 12a, 12b, 12c er gelangen möchte. In ähnlicher Weise kann eine weitere Kommunikation über diese Schnittstelle erfolgen, beispielsweise dass das Transportmittel nun auf der gewünschten Ebene angekommen ist und der Druckgutträger 40 das Transportmittel verlassen kann.

In einer anderen alternativen oder zusätzlichen Ausführungsform kann diese Steuerung auch mittels einer zentralen Rechnereinheit erfolgen, die über entsprechende Sensoren die Positionierung der einzelnen Druckgutträger 40 feststellen kann.

In der hier dargestellten Ausführungsform sind die drei Ebenen 12a, 12b und 12c identisch ausgebildet. Dies ist aber nicht zwingend erforderlich. Es kann beispielsweise vorgesehen sein, dass sich auf der untersten Ebene 12c die Ladestationen 30 sowie die Entladestationen 38 befinden, wohingegen alle Vorbehandlungsstationen auf der zweiten Ebene 12b vorgesehen sind. In diesem Fall könnten beispielsweise die einzelnen Druckstationen auf der obersten Ebene 12a vorgesehen sein. Es ist jedoch auch möglich, eine sogenannte chaotische Anordnung vorzusehen, bei der die einzelnen Stationen beliebig auf den Ebenen verteilt sind und die Druckgutträger 40 sich über ihre eigene Intelligenz beziehungsweise Programmierung und/oder über eine zentrale Steuerung jeweils die nächste freie Station in der Nähe auswählen.

Mittels der erfindungsgemäßen Lösung ist es möglich, bei einer gleichbleibenden Grundfläche einer Fabrikhalle mehrere zur Verfügung stehende Ebenen für eine erfindungsgemäße Druckanlage vorzusehen und so die verfügbare Fläche enorm zu vergrößern.

## Patentansprüche

1. Druckanlage (10) zum Bedrucken von Druckgut mit
- mehreren Stationen umfassend mehrere Digitaldruckstationen (14) und mindestens eine Vor- und/oder Nachbehandlungsstation (18, 20, 22),
- mehreren Druckgutträgern (40) zum Aufnehmen eines Druckgutes und zum Transportieren des Druckgutes zu den Stationen (14, 16, 18, 20, 22) und
- mindestens einer ersten und einer zweiten Ebene (12a, 12b, 12c), die vertikal versetzt zueinander angeordnet sind, wobei jede Ebene (12a, 12b, 12c) als im Wesentlichen durchgehende ebene Fläche ausgebildet ist und die Stationen (14, 16, 18, 20, 22) auf den Ebenen (12a, 12b, 12c) in der Fläche verteilt an einer Transportfläche angeordnet sind,
wobei die Druckgutträger (40) jeweils einen eigenen Antrieb, ein lenkbares Fahrgestell (42) und eine Steuereinheit zum unabhängigen und freien Verfahren der Druckgutträger (40) auf den Transportflächen der ersten und zweiten Ebene (12a, 12b, 12c) aufweisen, und
wobei die Druckanlage (10) eine Transporteinrichtung (50) aufweist, welche einen Transfer eines Druckgutträgers (40) von einer der ersten und zweiten Ebene (12a, 12b, 12c) auf eine andere der ersten und zweiten Ebene (12a, 12b, 12c) ermöglicht.

2. Druckanlage (10) nach Anspruch 1,
**dadurch gekennzeichnet,**
**dass** die Transporteinrichtung (50) als aktive angetriebene Transporteinrichtung ausgebildet ist.

3. Druckanlage (10) nach Anspruch 1 oder 2,
**dadurch gekennzeichnet,**
**dass** die Transporteinrichtung (50) ausgebildet ist, um eine Anwesenheit eines Druckgutträgers (40) in einem Detektionsbereich zu detektieren und den detektierten Druckgutträger (40) auf die andere Ebene (12a, 12b, 12c) zu transportieren.

4. Druckanlage (10) nach einem der Ansprüche 1 bis 3,
**dadurch gekennzeichnet,**
**dass** die Transporteinrichtung (50) ausgebildet ist, um ein Signal eines Druckgutträgers (40) zu empfangen und den Druckgutträger (40) auf die andere Ebene (12a, 12b, 12c) zu transportieren.

5. Druckanlage (10) nach einem der Ansprüche 1 bis 4,
**dadurch gekennzeichnet,**
**dass** eine zentrale Rechnereinheit vorgesehen ist, welche ausgebildet ist, um die Transporteinrichtung (50) abhängig von der Position eines Druckgutträgers (40) zu steuern, um den Druckgutträger (40) auf die andere Ebene (12a, 12b, 12c) zu transportieren.

6. Druckanlage (10) nach einem der Ansprüche 1 bis 5,
**dadurch gekennzeichnet,**
**dass** die Transporteinrichtung (50) als Aufzug, Förderband oder Paternoster ausgebildet ist.

7. Druckanlage (10) nach einem der Ansprüche 1 bis 6,
**dadurch gekennzeichnet,**
**dass** die Transporteinrichtung (50) als Rampe ausgebildet ist.

8. Druckanlage (10) nach einem der Ansprüche 1 bis 7,
**dadurch gekennzeichnet,**
**dass** mindestens eine Ladestation (30) zum Beladen des Druckgutes auf den Druckgutträger (40) und/oder mindestens eine Entladestation (38) zum Entnehmen des bedruckten Druckgutes von dem Druckgutträger (40) vorgesehen ist.

9. Druckanlage (10) nach einem der Ansprüche 1 bis 8,
**dadurch gekennzeichnet,**
**dass** die Steuereinheit des Druckgutträgers (40) eine Empfangseinrichtung (46) zum Empfangen von Auftragsdaten für einen Druckauftrag des aufgenommenen Druckgutes aufweist.

10. Druckanlage (10) nach einem der Ansprüche 1 bis 9,
**dadurch gekennzeichnet,**
**dass** eine/die zentrale Rechnereinheit vorgesehen ist, welche mit den Stationen (14, 16, 18, 20, 22, 30, 38) und/oder der Transporteinrichtung (50) in Verbindung steht.

11. Druckanlage (10) nach einem der Ansprüche 1 bis 10,
**dadurch gekennzeichnet,**
**dass** die Stationen (14, 16, 18, 20, 22, 30, 38) und/oder die Transporteinrichtung (50) Datenübertragungseinrichtungen aufweisen, welche Informationsdaten zur Auslastung der Stationen (14, 16, 18, 20, 22, 30, 38) und/oder der Transporteinrichtung (50) an eine/die zentrale Rechnereinheit und/oder die Steuereinheit der Druckgutträger (40) übertragen.

12. Druckanlage (10) nach einem der Ansprüche 1 bis 11,
**dadurch gekennzeichnet,**
**dass** eine/die zentrale Rechnereinheit mit den verfahrbaren Druckgutträgern (40) in Datenverbindung steht.

13. Druckanlage (10) nach einem der Ansprüche 1 bis 12,
**dadurch gekennzeichnet,**
**dass** der Antrieb des Druckgutträgers (40) als ein Elektroantrieb ausgebildet ist und
**dass** der Druckgutträger (40) eine aufladbare Batterie aufweist.

14. Druckanlage (10) nach einem der Ansprüche 1 bis 13,
**dadurch gekennzeichnet,**
**dass** durch die Steuereinheit abspeicherbar ist, welche der Stationen (14, 16, 18, 20, 22) und/oder die Transporteinrichtung (50) zum Abarbeiten des Auftrages angefahren worden sind, und
**dass** eine Auswerteeinheit vorgesehen ist, welche zur Qualitätssicherung ein Druckergebnis des bedruckten Druckgutes mit den verwendeten Stationen (14, 16, 18, 20, 22) abgleicht.

15. Verfahren zum Bedrucken eines Druckguts, insbesondere mit einer Druckanlage (10) nach einem der Ansprüche 1 bis 14,
wobei zum Bedrucken des Druckgutes mehrere Stationen umfassend mehrere Digitaldruckstationen (14) und mindestens eine Vor- und/oder Nachbehandlungsstation (16, 18, 20, 22) vorgesehen sind und das Druckgut jeweils auf einem Druckgutträger (40) angeordnet und damit zu den Stationen (16, 18, 20, 22) transportiert wird,
wobei die Stationen (14, 16, 18, 20, 22) auf einer ersten und/oder zweiten Ebene, die vertikal versetzt zueinander angeordnet sind und jeweils als im Wesentlichen durchgehende ebene Fläche ausgebildet sind, in der Fläche verteilt an einer Transportfläche der jeweiligen Ebene angeordnet sind, auf welcher die Druckgutträger (40) mit jeweils einem eigenen Antrieb, einem lenkbaren Fahrgestell (42) und einer Steuereinheit frei und unabhängig voneinander zu einzelnen der Stationen (14, 16, 18, 20, 22) verfahren werden, und
wobei eine Transporteinrichtung (50) vorgesehen ist, mittels derer die Druckgutträger (40) von einer der ersten und zweiten Ebene auf eine andere der ersten und zweiten Ebene transferiert werden.

## Claims

1. Printing system (10) for printing on print material having
- several stations comprising several digital printing stations (14) and at least one pre- and/or post-treatment station (18, 20, 22),
- several print material carriers (40) for receiving a print material and for transporting the print material to the stations (14, 16, 18, 20, 22) and
- at least a first and a second plane (12a, 12b, 120), which are arranged vertically offset from one another, wherein each plane (12a, 12b, 12c) is configured as a substantially continuous flat surface and the stations (14, 16, 18, 20, 22) on the planes (12a, 12b, 12c) are arranged on the surface distributed on a transport surface,
wherein the print material carriers (40) each have their own drive, a steerable chassis (42) and a control unit for independent and free movement of the print material carrier (40) on the transport surfaces of the first and second planes (12a, 12b, 12c), and
wherein the printing system (10) has a transport device (50) which enables to transfer a print material carrier (40) from one of the first and second planes (12a, 12b, 12c) to another of the first and second planes (12a, 12b, 12c).

2. Printing system (10) according to claim 1,
**characterized in that**
the transport device (50) is configured as an active, driven transport device.

3. Printing system (10) according to claim 1 or 2,
**characterized in that**
the transport device (50) is configured to detect a presence of a print material carrier (40) in a detection area and to transport the detected print material carrier (40) to the other plane (12a, 12b, 12c).

4. Printing system (10) according to any one of claims 1 to 3,
**characterized in that**
the transport device (50) is configured to receive a signal of a print material carrier (40) and to transport the print material carrier (40) to the other plane (12a, 12b, 12c).

5. Printing system (10) according to any one of claims 1 to 4,
**characterized in that**
a central computer unit is provided, which is configured to control the transport device (50) depending of the position of a print material carrier (40), for transporting the print material carrier (40) to the other plane (12a, 12b, 12c).

6. Printing system (10) according to any one of claims 1 to 5,
**characterized in that**
the transport device (50) is configured as an elevator, conveyor belt or paternoster.

7. Printing system (10) according to any one of claims 1 to 6,
**characterized in that**
the transport device (50) is configured as a ramp.

8. Printing system (10) according to any one of claims 1 to 7,
**characterized in that**,
at least one loading station (30) is provided for loading the print material onto the print material carrier (40) and/or at least one unloading station (38) is provided for removing the print material being printed from the print material carrier (40).

9. Printing system (10) according to any one of claims 1 to 8,
**characterized in that**
the control unit of the print material carrier (40) has a receiving device (46) to receive order data for a print job of the received print material.

10. Printing system (10) according to any one of claims 1 to 9,
**characterized in that**
a central computer unit is provided, which is connected to the stations (14, 16, 18, 20, 22, 30, 38) and/or is connected the transport device (50).

11. Printing system (10) according to any one of claims 1 to 10,
**characterized in that**
the stations (14, 16, 18, 20, 22, 30, 38) and / or the transport device (50) have data transmission devices which transfer information data for using the capacity of the stations (14, 16, 18, 20, 22, 30, 38) and/or of the transport device (50) to a/the central computer unit and/or to the control unit of the print material carrier (40).

12. Printing system (10) according to any one of claims 1 to 11,
**characterized in that**
a/the central computer unit is in data connection with the movable print material carriers (40).

13. Printing system (10) according to any one of claims 1 to 12,
**characterized in that**
the drive of the print material carrier (40) is designed as an electric drive and **in that** the print material carrier (40) has a rechargeable battery.

14. Printing system (10) according to any one of claims 1 to 13,
**characterized in that**
the control unit can store which of the stations (14, 16, 18, 20, 22) have been approached and/or the transport device (50) for finishing the order, and
**in that** an evaluation unit is provided which matches a printing result of the print material being printed with the stations used (14, 16, 18, 20, 22) for quality assurance.

15. Method for printing on a print material, in particular with a printing system (10) according to any one of claims 1 to 14,
wherein for printing the print material several stations comprising several digital printing stations (14) and at least one pre- and/or post-treatment station (16, 18, 20, 22) are provided and the print material is each arranged on a print material carrier (40) and therewith is transported to the stations (16, 18, 20, 22),
wherein the stations (14, 16, 18, 20, 22) on a first and/or second plane, which are arranged vertically offset from one another and in each case are formed as essentially continuous flat surface, are arranged distributed on the surface on one transport surface of the respective plane on which the print material carriers (40), each having their own drive, a steerable chassis (42) and a control unit, can be moved freely and independently of one another to individual of the stations (14, 16, 18, 20, 22), and
wherein a transport device (50) is provided, by means of which the print material carriers (40) are transferred from one of the first and second plane to another of the first and second plane.

## Revendications

1. Installation d'impression (10) pour l'impression de produits à imprimer, comportant
- plusieurs stations comprenant plusieurs stations d'impression numérique (14) et au moins une station de prétraitement et/ou de post-traitement (18, 20, 22),
- plusieurs supports de produit à imprimer (40) pour recevoir un produit à imprimer et pour transporter le produit à imprimer vers les stations (14, 16, 18, 20, 22) et
- au moins des premier et deuxième plans (12a, 12b, 12c) disposés en étant décalés verticalement l'un par rapport à l'autre, chaque plan (12a, 12b, 12c) étant conçu comme une surface plane sensiblement continue, et les stations (14, 16, 18, 20, 22) étant disposées sur une surface de transport sur les plans (12a, 12b, 12c) en étant réparties dans la surface,
les supports de produit à imprimer (40) présentant chacun un entraînement propre, un chariot dirigeable (42) et une unité de commande pour le déplacement indépendant et libre des supports de produit à imprimer (40) sur les surfaces de transport des premier et deuxième plans (12a, 12b, 12c), l'installation d'impression (10) présentant un dispositif de transport (50) qui permet un transfert d'un support de produit à imprimer (40) de l'un parmi les premier et deuxièmes plans (12a, 12b, 12c) vers un autre parmi les premier et deuxième plans (12a, 12b, 12c).

2. Installation d'impression (10) selon la revendication 1,
**caractérisée en ce que**
le dispositif de transport (50) est conçu comme un dispositif de transport actif entraîné.

3. Installation d'impression (10) selon la revendication 1 ou 2,
**caractérisée en ce que**
le dispositif de transport (50) est conçu pour détecter une présence d'un support de produit à imprimer (40) dans une zone de détection et pour transporter le support de produit à imprimer (40) détecté vers l'autre plan (12a, 12b, 12c).

4. Installation d'impression (10) selon l'une des revendications 1 à 3,
**caractérisée en ce que**
le dispositif de transport (50) est conçu pour recevoir un signal d'un support de produit à imprimer (40) et pour transporter le support de produit à imprimer (40) vers l'autre plan (12a, 12b, 12c).

5. Installation d'impression (10) selon l'une des revendications 1 à 4,
**caractérisée en ce que**
il est prévu une unité centrale de calcul qui est conçue pour commander le dispositif de transport (50) en fonction de la position d'un support de produit à imprimer (40), afin de transporter le support de produit à imprimer (40) vers l'autre plan (12a, 12b, 12c).

6. Installation d'impression (10) selon l'une des revendications 1 à 5,
**caractérisée en ce que**
le dispositif de transport (50) est conçu comme un ascenseur, un tapis roulant ou un paternoster.

7. Installation d'impression (10) selon l'une des revendications 1 à 6,
**caractérisée en ce que**
le dispositif de transport (50) est conçu comme une rampe.

8. Installation d'impression (10) selon l'une des revendications 1 à 7,
**caractérisée en ce que**
il est prévu au moins une station de chargement (30) pour charger le produit à imprimer sur le support de produit à imprimer (40) et/ou au moins une station de déchargement (38) pour prélever le produit imprimé du support de produit à imprimer (40).

9. Installation d'impression (10) selon l'une des revendications 1 à 8,
**caractérisée en ce que**
l'unité de commande du support de produit à imprimer (40) présente un dispositif de réception (46) destiné à recevoir des données d'ordre pour un ordre d'impression du produit à imprimer reçu.

10. Installation d'impression (10) selon l'une des revendications 1 à 9,
**caractérisée en ce que**
il est prévu une/ladite unité centrale de calcul qui est en communication avec les stations (14, 16, 18, 20, 22, 30, 38) et/ou avec le dispositif de transport (50).

11. Installation d'impression (10) selon l'une des revendications 1 à 10,
**caractérisée en ce que**
les stations (14, 16, 18, 20, 22, 30, 38) et/ou le dispositif de transport (50) présentent des dispositifs de transmission de données qui transmettent des données d'information, relatives à la charge des stations (14, 16, 18, 20, 22, 30, 38) et/ou du dispositif de transport (50), à une/ladite unité centrale de calcul et/ou à l'unité de commande des supports de produit à imprimer (40).

12. Installation d'impression (10) selon l'une des revendications 1 à 11,
**caractérisée en ce que**
une/ladite unité centrale de calcul est en communication de données avec les supports de produit à imprimer (40) déplaçables.

13. Installation d'impression (10) selon l'une des revendications 1 à 12,
**caractérisée en ce que**
l'entraînement du support de produit à imprimer (40) est conçu comme un entraînement électrique, et
**en ce que** le support de produit à imprimer (40) comporte une batterie rechargeable.

14. Installation d'impression (10) selon l'une des revendications 1 à 13,
**caractérisée en ce que**
l'unité de commande permet de mémoriser les stations (14, 16, 18, 20, 22) et/ou le dispositif de transport (50) qui ont été approchés pour le traitement de l'ordre, et
**en ce qu'**il est prévu une unité d'évaluation qui, pour l'assurance qualité, compare un résultat d'impression du produit imprimé avec les stations utilisées (14, 16, 18, 20, 22).

15. Procédé d'impression d'un produit à imprimer, en particulier au moyen d'une installation d'impression (10) selon l'une des revendications 1 à 14,
dans lequel, pour l'impression du produit à imprimer, il est prévu plusieurs stations comprenant plusieurs stations d'impression numérique (14) et au moins une station de prétraitement et/ou de post-traitement (16, 18, 20, 22), et le produit à imprimer est disposé sur un support de produit à imprimer (40) respectif et est transporté avec celui-ci vers les stations (16, 18, 20, 22),
sur un premier et/ou un deuxième plan disposés en étant décalés verticalement l'un par rapport à l'autre et conçus chacun comme une surface plane sensiblement continue, les stations (14, 16, 18, 20, 22) sont disposées sur une surface de transport du plan respectif en étant réparties dans la surface, sur laquelle les supports de produit à imprimer (40), présentant chacun un entraînement propre, un chariot dirigeable (42) et une unité de commande, sont déplacés librement et indépendamment les uns des autres vers des stations individuelles parmi les stations (14, 16, 18, 20, 22), et
il est prévu un dispositif de transport (50) permettant de transférer les supports de produit à imprimer (40) de l'un parmi les premier et deuxièmes plans vers un autre parmi les premier et deuxième plans.
